# FASCICULE DE BREVET EUROPEEN

(11) **EP 0 015 250 B1**
(45) Date de publication et mention de la délivrance du brevet: **15.02.1984**
(21) Numéro de dépôt: 80870003.3
(22) Date de dépôt: 17.01.1980
(51) Int. Cl.: A61D 1/08, A01K 29/00, G08B 21/00

(54) **Avertisseur de début de parturition pour mammifères**
Warnvorrichtung für den Beginn des Gebärens für Säugetiere
Apparatus for signalling the beginning of parturition for mammalian

(30) Priorité: 18.01.1979 BE 6046736
(43) Date de publication de la demande: 03.09.1980
(73) Titulaire: Charlier, André A., 4560 Warsage, Dalhem (BE)
(72) Inventeur: Charlier, André A., 4560 Warsage, Dalhem (BE)
(74) Mandataire: Vanderperre, Robert

## Description

La présente invention concerne un dispositif pour détecter en signaler le moment où une bête, un bovin ou un cheval par exemple, s'apprête à mettre bas.

Par la demande de brevet allemand DE-A-2809606 on connaît un avertisseur de début de parturition qui comprend un tampon placé dans le vagin de la bête et destiné à transmettre à un détecteur la poussée des poches allantoïde et amnios lorsque celles-ci pénètrant dans le vagin au début de la parturition. Cet appareil ne signale cependant pas le moment exact où la bête perd les eaux de ses poches allantoïde et amnios. Ce moment est pourtant très important pour certains bovins, par exemple, qui doivent être délivrés à temps c'est-à-dire très peu de temps après la rupture des poches sous peine de courir le risque de perdre la bête et son petit. Détecter le moment de la rupture des poches est également très important pour certaines espèces animales, par exemple les vaches cul de poulain qui ne peuvent vêler ou dans le cas où le veau ne se présente pas.

Pour détecter la rupture des poches des eaux, on connaît une appareil comportant une sonde type urinaire, destinée à être introduite entre les lèvres de la vulve de la bête jusque dans son vagin de manière à recueillir les eaux des poches allantoïde et amnios. Cette sonde contient deux électrodes qui se trouvent mouillées par les eaux lors de la rupture des poches et il en résulte entre les électrodes une variation de résistance électrique qui provoque de déclenchement d'une alarme. Il a été constaté que cet appareil produit des alarmes intempestives dues vraisemblablement à des variations de l'état l'humidité ou à la présence de mucosités rejetées par la bête. D'autre part, si cet appareil vise bien à détecter la rupture des poches des eaux, il ne permet pas de détecter ultérieurement le début effectif de la mise bas.

Le problème que vise à résoudre l'invention est de procurer un dispositif capable de détecter et signaler de façon sûre et sans alarmes intempestives le moment où une bête s'apprête à mettre bas et qui, de surcroît, est capable de surveiller l'évolution ultérieure de la mise bas.

L'invention résout le problème par un dispositif de construction simple spécialement étudié pour détecter et signaler le moment où une bête perd les eaux ainsi que le moment où débute effectivement la mise bas. Cet objectif est atteint par un avertisseur de début de parturition destiné à être attaché sur le derrière d'une bête, caractérisé en ce qu'il comprend un récipient fermé destiné à, collecter les eaux des poches de la bête un tuyau raccordé à la partie supérieure du récipient de telle sorte que son extrêmite libre puisse être introduite dans le vagin de la bête et un détecteur de variation de pression communiquant avec le volume intérieur du récipient, à la partie inférieure de celui-ci, de maniére à répondre à une augmentation de pression dans le volume du récipient et à produire un signal électrique pour la commande d'un dispositif d'alarme.

L'avantage de l'avertisseur selon l'invention est qu'il détecte la parturition avec sécurité et précision dès son début, ce qui permet de contrôler la durée de préparation de l'ouverture du col de la matrice, et qu'il signale ensuite le début de la seconde phase du mécanisme, ce qui assure une sécurité totale visant à réduire totalement les risques de pertes de bêtes de grande valeur. Un autre avantage de l'appareil suivant l'invention est qu'il permet la mise bas, même avec l'appareil en place sur la bête.

L'invention est exposée dans ce qui suit avec référence aux dessins ci-joints dans lesquels:
-la fig. 1 représente un dispositif selon l'invention mis en place sur une vache,
-la fig. 2 représente une vue de face du dispositif avertisseur de la fig. 1,
-la figure 3 est une vue de côté du dispositif montré à la fig. 2;
-la fig. 4 est une vue de face d'une variante du dispositif selon l'invention;
-la fig. 5 est une vue de côté du dispositif de la fig. 4.

Sur les différents dessins les mêmes références numériques désignent des organes identiques ou ayant des fonctions équivalentes.

Sur la fig. 1 on voit un mode d'exécution du dispositif selon l'invention mis en place sur une vache 1. Le dispositif comprend essentiellement un récipient fermé 2 attaché à un support 3 maintenu suspendu en face du vagin de la bête 1 et sur lequel est également montée une butée mobile 4, un tuyau 5 ayant une extrémité destinée à être introduite dans le vagin de la bête et un détecteur 6 connecté à un dispositif d'alarme 7 placé sur le dos de la bête 1.

Le support 3 est ici constitué par une grille suspendue à la bête et qui prend appui contre le derrière de celle-ci par l'intermédiaire de deux bras 39. La butée 4 est montée sur des tiges 43 fixées sur le support 3 et qui lui permettent de se déplacer par translation par rapport au support 3. Des ressorts hélicoïdaux 44 entourent les tiges 43 et portent la butée 44 en position normale, la butée 4 étant retenue à l'extrémité des tiges 43 par des boulons d'arrêt 45 vissés sur les extrémités filetées des tiges- guides. Toute pression contre la butée 4 se traduit donc par une translation de cette butée 4 parallèlement à elle-même au support 3, à l'encontre de l'action des ressorts hélicoïdaux 44.

Sur le support 3 est attaché un récipient fermé 2 destiné à recueillir les eaux des poches allantoide et amnios. Ce récipient peut avoir une forme quelconque et être constitué d'un matériau quelconque. A la partie supérieure du récipient 2 est raccordé un tuyau 5, en caoutchouc par exemple, s'étendant en sorte que son extrémité libre puisse être introduite dans le vagin de la bête jusqu'au delà de l'urêtre. Le récipient 2 recueille ainsi les eaux de vêlage sans recueillir les urines. La longueur du tuyau 5 peut par exemple être de 15 à 28 cm et son diamètre peut par exemple être de 1 à 3 cm selon les bêtes auxquelles il doit être adapté. Le récipient 2 doit avoir un volume suffisant pour assurer un fonctionnement sûr et stable, par exemple de l'ordre de 300 à 500 cm^{3.} Il a été constaté en effet qu'une bête peut rejeter jusqu'à 250 cm³ environ de mucosités en une nuit, ce qui empêcherait un récipient de volume insuffisant, de recueillir les eaux des poches et donc de signaler la rupture de celles-ci. A la partie inférieure du récipient 2 débouche un tuyau de faible diamètre 8, en caoutchouc par exemple. L'autre extrémité du tuyau 8 est connectée au détecteur de variation de pression 6 monté dans le circuit électrique du dispositif d'alarme 7 placé sur le dos de la bête. Le fonctionnement du dispositif composé des éléments 2, 5 et 6 est le suivant. Lorsque commencent les premières contractions de la bête, l'air rejeté à travers le tuyau 5 produit dans le récipient 2 une augmentation de pression qui se trouve transmise au détecteur 6 par l'intermédiaire du tuyau 8. Les premières eaux recueillies dans le récipient 2, de même, produisent une pression qui actionne le détecteur 6. Celui-ci détecte donc dans ce dispositif toute augmentation de pression dans le récipient 2 et peut donc alors déclencher le dispositif d'alarme 7. Celui-ci peut être un dispositif de signalisation ou d'alarme quelconque, un dispositif acoustique par exemple ou même un petit émetteur à fréquence radioélectrique qui permet de surveiller le cheptel à plus grande distance.

Le tuyau 5 est formé avec un orifice 51 dans sa paroi afin de laisser s'introduire les eaux de vêlage lorsque l'embouchure 52 du tuyau 5 est obstruée.

Le dispositif selon l'invention peut être fixé sur la bête par un système d'attelles quelconque. Dans le mode de réalisation illustré aux figs. 1 à 3, le support 3 est suspendu à un anneau 31 fixé à un tablier 32 ayant la forme du dos de la bête de manière à pouvoir y être mis en place. Le tablier 32 est fixé sur une couverture 30. L'ouverture de l'anneau 31 laisse un passage pour la queue de la bête. Le support 3 est relié à l'anneau 31 par l'intermédiaire d'un bras double 33 dont les extrémités sont serrées dans les colliers 34 solidaires du support par les vis 35. De la sorte, l'écartement de l'anneau 31 par rapport au plan du support 3 peut être réglé pour chaque bête. Le support 3 est maintenu fermement en place par des sangles 36 enserrant les fesses 11 de la bête et attachées à la couverture 30. Grâce à ce mode de suspension, la bête peut se coucher sur le côté et l'appareil se place toujours dans le prolongement du dos, en position face au vagin. De cette façon, en cas d'imprévu, la bête peut mettre bas, même avec l'appareil en place.

Le récipient 2 comporte un moyen de vidange.pour évacuer le liquide recueilli après la rupture des poches des eaux. Ce moyen consiste par exemple en un trou obturé par un couvercle 21. En ôtant ce couvercle 21 après l'apparition d'une alarme, le signal d'alarme se trouve coupé et l'appareil est alors prêt à signaler le début de la seconde phase du mécanisme de la parturition: la mise bas effective. Ce moment se trouve détecté par la butée mobile 4 comme on va le voir.

La butée mobile 4 est solidaire d'un bras 41 dont l'extrémité libre actionne le bras d'un contacteur 9 fixé sur la paroi du récipient 2. Le contacteur 9 est connecté par un cordon électrique 91 dans le circuit électrique du dispositif d'alarme 7.

Au moment où commence la mise bas, les pieds ou éventuellement la tête du petit traversent le vagin de la bête 1 et viennent aussitôt en contact avec la butée 4. Sous l'effet de la poussée du petit en train de naître, la butée 4 est repoussée vers le support 3 et le bras 41, entraîné avec la butée 4, vient alors actionner le contacteur 9 qui déclenche le dispositif d'alarme.

L'avertisseur tel que décrit fonctionne donc dès la phase préparatoire à la mise bas, c'est-à-dire dès la rupture des poches allantoïde et amnios et il surveille l'évolution de la mise bas. Cet appareil permet ainsi de détecter de façon sûre le début de la mise base, même s'il s'agit d'une situation imprévue ou anormale, ce qui permet d'éviter des pertes de cheptel coûteux.

Les figs. 4 et 5 illustrent un deuxième exemple de mode d'exécution du dispositif aver₋ tisseur selon l'invention. Dans cet exemple on peut distinguer les mêmes organes essentiels que dans le premier exemple: un récipient 2, une butée mobile 4, un tuyau 5, un détecteur de variation de pression 6, un contacteur 9. Le détecteur 6 est ici porté par le récipient 2 tout comme le contacteur 9. Le câble électrique 61 raccorde la sortie du détecteur au dispositif d'alarme (non montré).

La butée mobile 4 est montée à pivotement sur le bras du contacteur 9. La butée 4 est fixée .à ce bras du contacteur par l'intermédiaire d'un bras flexible 42 dans le plan de pivotement de manière à permettre à la bête de mettre bas le cas échéant avec l'appareil mis en place. Les moyens de fixation pour suspendre l'appareil sur la croupe de la bête sont ici constitués par des attaches 37 et 38 destinées à être fixées à des attelles entourant la queue et les fesses de la bête et maintenues en place par une ceinture de poitrail par exemple.

## Revendications

1. Avertisseur de début de parturition pour mammifères destiné à être attaché sur le derrière d'une bête, caractérisé en ce qu'il comprend un récipient (2) fermé destiné à collecter les eaux des poches de la bête, un tuyau (5) raccordé à la partie supérieure du récipient (2) de telle sorte que son extrémité libre puisse être introduite dans le vagin de la bête; et un détecteur de variation de pression (6) communiquant avec le volume intérieur du récipient (2), à la partie inférieure de celui-ci, de manière à répondre à une augmentation de pression dans le volume du récipient et à produire un signal électrique pour la commande d'un dispositif d'alarme.

2. Avertisseur selon la revendication 1, dans lequel le tuyau (5) présente un orifice (51) dans sa paroi.

3. Avertisseur selon la revendication 1, dans lequel le récipient (2) comporte un moyen de vidange (21 ).

4. Avertisseur selon la revendication 1, caractérisé en ce q'il comprend en outre un contacteur (9) monté sur le récipient (2), l'organe mobile du contacteur étant solidaire d'une butée mobile (4) montée de manière à se trouver disposée en regard du vagin de la bête.

5. Avertisseur selon la revendication 1, dans lequel l'organe mobile du contacteur (9) est relié à la butée mobile (4) au moyen d'un bras (42) pivotant dans un plan vertical, ledit bras étant flexible dans le plan de pivotement.

## Patentansprüche

1. Warnvorrichtung für den Beginn des Gebärens für Säugtiere, die zur Befestigung am Hinterteil eines Tieres bestimmt ist, gekennzeichnet durch einen geschlossenen Behälter (2) zur Sammlung des Wassers aus dem Fruchtwassersack des Tieres, eine Röhre (5) die mit dem oberen Teil des Behälters (2) so verbunden ist, dass ihr freies Ende in die Scheide des Tieres eingeführt werden kann, und einen Druckveränderungsdetektor, der mit dem inneren Volumen des Behälters (2) am unteren Teil desselben verbunden ist, der ein Druckansteigen in dem Behälter beantwortet und dadurch zur Betätigung einer Alarmvorrichtungein elektrisches Signal auslöst.

2. Vorrichtung nach Anspruch 1, dadurch gekennzeichnet, dass die Röhre (5) in ihrer Wandung eine Öffnung (51) aufweist.

3. Vorrichtung nach Anspruch 1, dadurch gekennzeichnet, dass der Behälter (2) eine Entleerungsvorrichtung (21) aufweist.

4. Vorrichtung nach Anspruch 1, dadurch gekennzeichnet, dass sie ausserdem einen auf dem Behälter (2) befestigten Kontaktschalter (9) begreift, dessen bewegliches Organ an einer beweglichen gegenüber der Scheide des Tieres angebrachten, Halteplatte (4) haftend ist.

5. Vorrichtung nach Anspruch 4, dadurch gekennzeichnet, dass das bewegliche Organ des Kontaktschalters (9) mittels eines in eine vertikale Ebene schwenkenden Armes (42) mit der beweglichen Halteplatte (4) verbunden ist, wobei der Arm in die Schwenkungsebenebiegsam ist.

## Claims

1. Apparatus for signalling the beginning of parturition for mammalian intended to be attached to the behind of a beast, characterized by comprising a closed container (2) to collect the dropping waters from the water sacs of the beast, a tube (5) connected to the upper part of the container (2) so that its free end can be introduced into the vagina of the beast, and a pressure sensor (6) in communication with the inside volume of the container (2) in the lower part of said container, so as to respond to an increase of pressure in the volume of the container and to generate an electrical signal for the control of an alarm device.

2. Apparatus according to claim 1, wherein the tube (5) has a hole (51) in its wall.

3. Apparatus according to claim 1, wherein the container (2) has an emptying means (21).

4. Apparatus according to claim 1, further comprising contactor means (9) fitted to the container (2), the moving element of said contactor means being integral with a moving abutment (4) mounted so as to be arranged opposite the vagina of the beast.

5. Apparatus according to claim 4, wherein the moving element of said contactor means (9) is connected to said moving abutment (4) by means of an arm (42) pivoting in a vertical plane, said arm being flexible in the pivoting plane.
